# FASCICULE DE BREVET EUROPEEN

(11) **EP 2 171 178 B1**
(45) Date de publication et mention de la délivrance du brevet: **14.08.2013**
(21) Numéro de dépôt: 08831434.9
(22) Date de dépôt: 17.07.2008
(51) Int. Cl.: E04G 21/32, E04G 5/14, E04F 11/18

(54) **DISPOSITIF DE SUPPORT D'UN GARDE-CORPS**
STÜTZVORRICHTUNG FÜR EIN SCHUTZGELÄNDER
SUPPORT DEVICE FOR A RAILING

(30) Priorité: 03.08.2007 FR 0705686
(43) Date de publication de la demande: 07.04.2010
(73) Titulaire: Ateliers LR Etanco, 78230 Le Pecq (FR)
(72) Inventeur: PALAI, Laurent, 78110 Le Vesinet (FR)
(74) Mandataire: Mazabraud, Xavier
(86) Numéro de dépôt international: PCT/FR2008/001056
(87) Numéro de publication internationale: WO 2009/037393

(56) Documents cités:
- EP-A- 1 293 686
- WO-A-2006/119613
- AU-A4- 2003 100 525
- GB-A- 639 809
- US-A- 5 188 342
- US-A- 5 560 588

## Description

La présente invention concerne un dispositif de support d'un garde-corps sur une surface plane telle que, par exemple, la surface d'une dalle ou d'une terrasse.

D'une façon générale, on sait que pour ce type d'application, la fixation d'un garde-corps fait intervenir un élément massif ou embase reposant sur le sol et servant de support à un poteau vertical sur lequel sont fixées des barres d'appui horizontales qui constituent le garde-corps proprement dit.

Pour éviter que cette structure ne puisse basculer, par exemple sous l'effet du vent ou même du poids d'une personne qui s'appuie sur le garde-corps, l'embase est reliée à un contrepoids également posé sur le sol par l'intermédiaire d'une traverse rigide.

Il s'avère que les garde-corps de ce type actuellement utilisés font intervenir des ensembles embase/poteau/traverse montés en usine qui sont relativement lourds, encombrants et difficiles à transporter. Les solutions permettant un montage in situ sont quant à elles relativement coûteuses.

Par ailleurs, ces ensembles doivent être spécialement conçus dans le cas où l'on désire réaliser des garde-corps montés sur des poteaux inclinés par rapport à la verticale.

L'invention a donc plus particulièrement pour but de pallier à ces inconvénients, au moyen d'un dispositif de support, de structure relativement simple et peu coûteuse, facilement démontable et permettant la mise en place de poteaux verticaux ou inclinés par rapport à la verticale, ainsi qu'éventuellement la pose de plinthes.

Pour parvenir à ce résultat, le dispositif selon l'invention comprend une embase de section transversale en forme de T inversé, cette embase comportant une aile centrale terminée dans sa partie inférieure par une aile transversale qui s'étend symétriquement, de part et d'autre de l'aile centrale, la face inférieure de cette aile transversale servant de surface d'appui au sol.

Cette aile centrale comprend deux cavités, à savoir :
- une première cavité destinée à recevoir l'extrémité inférieure d'un poteau, cette cavité étant axée perpendiculairement ou obliquement par rapport à l'aile transversale et débouchant au niveau de la face de l'aile centrale opposée à l'aile transversale, et
- une deuxième cavité destinée à recevoir l'une des extrémités d'une traverse, et présentant en section droite une forme au moins partiellement complémentaire de celle de ladite traverse.

Selon l'invention, l'embase est formée par l'assemblage de deux demi-embases comportant chacune une demi-aile centrale et une demi-aile transversale, selon un plan de fonction correspondant sensiblement au plan longitudinal de symétrie de l'embase.

Selon l'invention, chaque demi-embase présente au niveau dudit plan de jonction deux empreintes concaves correspondant auxdites cavités. Néanmoins, la profondeur des empreintes, mesurées perpendiculairement au plan de jonction, est inférieure à la moitié de la largeur du poteau et de la traverse, mesurée en un endroit correspondant, selon un état prédéterminé. La fixation des deux demi-embases entre elles et avec le poteau et la traverse s'effectue par vissage au moyen de vis qui s'engagent dans des couples de perçages coaxiaux réalisés dans les demi-ailes centrales, perpendiculairement au plan de jonction. Compte tenu de l'écart dimensionnel, le serrage des vis provoque une compression du poteau et de la traverse qui sont engagés dans les cavités. Cette compression assure donc une fixation efficace du poteau et de la traverse dans l'embase. Cette fixation peut être complétée par un verrouillage réalisé à l'aide de vis traversant les demi-embases pour venir s'engager (ou seulement poinçonner) dans le poteau ou la traverse.

Avantageusement, la cavité de l'embase destinée à recevoir l'extrémité inférieure d'un poteau pourra être conformée de manière à pouvoir recevoir le poteau orienté dans plusieurs directions.

Un mode d'exécution de l'invention sera décrit ci-après, à titre d'exemple non limitatif, avec référence aux dessins annexés dans lesquels :
La figure 1 est une coupe verticale schématique illustrant le principe général d'un dispositif de support d'un garde-corps sur une terrasse ;
La figure 2 est une vue en perspective schématique montrant une embase selon l'invention en position assemblée ;
Les figures 3 et 4 sont des vues en perspective des deux demi-embases servant à la réalisation de l'embase de la figure 2.

Dans cet exemple illustré sur la figure 1, le garde-corps 1 se compose d'une pluralité de poteaux verticaux 2 reliés les uns aux autres par des barres d'appui horizontales 3 disposées à différents niveaux sur les poteaux 2.

Chaque poteau 2 s'engage par son extrémité inférieure dans une embase 4 reposant à même la surface d'une terrasse 5.

Sur la face antérieure de l'embase 4 vient se fixer une plinthe 7 qui s'étend d'une embase à l'autre parallèlement aux barres d'appui 3.

Pour garantir la stabilité du garde-corps 1, chaque embase est reliée à un lest 8 posé sur la terrasse 5 par l'intermédiaire d'une traverse de liaison rigide 9.

Pour améliorer la sécurité du garde-corps 1, les poteaux peuvent être inclinés par rapport à l'horizontale vers le centre de la terrasse 5 selon un angle prédéterminé. Cette position se trouve illustrée en traits interrompus sur la figure 1.

Comme cela a été précédemment mentionné, l'invention propose une solution à la fois plus simple, moins coûteuse, facile à mettre en place et cependant plus esthétique que les solutions utilisées jusqu'ici.

A cet effet, elle propose une embase 20 présentant à l'état assemblé une forme générale prismatique de section en T comportant une aile centrale verticale 21 et une aile transversale horizontale 22. L'aile centrale verticale 21 présente une forme sensiblement parallélépipédique présentant deux faces principales rectangulaires, deux faces latérales 23, 24 et une face supérieure 25. La largeur de ces faces latérales 23, 24 et de la face supérieure 25 est très inférieure (environ le quart) à la longueur des faces principales.

L'aile transversale 22 de faible épaisseur s'étend symétriquement de part et d'autre de l'aile centrale verticale 21. Sa face inférieure de forme sensiblement carrée de côté égal à la longueur de l'aile centrale, constitue la surface d'appui de l'embase. Elle peut comprendre une série de nervurations 26 servant à éviter de possibles glissements de l'embase 20.

L'aile centrale 21 comprend deux cavités, à savoir :
- une première cavité 28 destinée à recevoir l'extrémité inférieure d'un poteau 29, cette cavité étant ici axée verticalement et débouchant dans la partie antérieure de la face supérieure 25 de l'aile centrale 21 ; cette cavité 28 présente une section rectangulaire sensiblement complémentaire de celle du poteau 29,
- une deuxième cavité 30 destinée à recevoir l'une des extrémités d'une traverse 31 ; cette cavité 30 présente une section sensiblement rectangulaire, complémentaire de celle de la traverse 31.

La face latérale antérieure 24 de l'aile centrale 21 est munie d'un élément de support et de fixation 32 d'une plinthe 33. Cet élément de support 32 présente une forme en L dont l'une des ailes 34 est fixée par son extrémité sur la face latérale 24 tandis que l'autre aile 35 s'étend parallèlement à l'aile latérale 24 à une distance correspondant sensiblement à l'épaisseur de la plinthe 33. Celle-ci est alors engagée, par sa partie inférieure, dans l'intervalle entre l'aile 35 et la face latérale 24. La fixation de la plinthe 33 peut être complétée par vissage d'une vis passant au travers de l'aile 35 pour venir s'engager dans la plinthe 33.

Conformément à l'invention, l'embase 20 est formée par l'assemblage de deux demi-embases 36, 37 selon un plan de jonction correspondant sensiblement au plan longitudinal de symétrie de l'embase 21.

Un mode d'exécution de ces deux demi-embases est illustré sur les figures 3 et 4.

Dans cet exemple, chaque demi-embase 36, 37 présente au niveau dudit plan de jonction deux empreintes concaves 38, 39 correspondant respectivement aux cavités 28, 30. L'empreinte concave 39 de chacune des deux demi-embases 36, 37 correspondant à la cavité 30 présente une forme parallélépipédique présentant un fond dont la largeur correspond à celle de la traverse 31 et des côtés latéraux dont la largeur est légèrement inférieure à la demi-épaisseur de la traverse 31.

L'empreinte concave 38 correspondant à la cavité 28 présente un fond dont la forme résulte de la superposition de deux rectangles R₁, R₂ de largeur égale à celle du poteau 29, l'un de ces rectangles R₂ étant axé perpendiculairement au plan de la face d'appui de l'embase 20 tandis que l'autre est orienté obliquement par rapport audit plan. Cette empreinte 38 présente des côtés latéraux dont la largeur est légèrement inférieure à la demi-épaisseur du poteau 29.

La forme des empreintes 38 autorise un engagement du poteau 29 selon deux orientations, à savoir : une orientation verticale et une orientation oblique par rapport à la verticale.

La fixation des deux demi-embases 36, 37 s'effectue par vissage à l'aide de vis 40, 41 passant dans deux perçages traversants 42, 43 prévus dans les deux demi-embases 36, 37 et venant se visser dans deux écrous respectifs non représentés.

Du fait que la largeur des cotés latéraux est inférieure à la demi-épaisseur du poteau 29 et de la traverse 31, en fin de course de vissage on obtient un serrage de l'extrémité du poteau 29 et de la traverse 31 par les deux demi-embases 36, 37. En conséquence, il subsiste un léger espace entre les plans de jonction des deux demi-embases 36, 37. C'est la raison pour laquelle l'une des demi-embases 36 est munie d'un rebord périphérique 44 légèrement en saillie par rapport au plan de jonction, qui constitue un couvre-joint permettant de masquer ledit espace.

Comme précédemment mentionné, le verrouillage du poteau 29, de la traverse 31 et de la plinthe 33 peut être assuré au moyen de vis passant au travers de perçages appropriés réalisés dans deux demi-embases. Eventuellement, ces perçages pourront être formés ou ébauchés lors de la fabrication des demi-embases.

L'invention ne se limite pas à un mode de fabrication particulier des demi-embases 36, 37. Celles-ci pourront être réalisées en matière (plastique, métallique, voire même composite) moulée et/ou usinée. De même, les poteaux et les traverses pourront consister en des tronçons d'éléments profilés tubulaires par exemple en fer ou en aluminium.

Par ailleurs, les portions d'aile transversales 22 de l'embase qui s'étendent de part et d'autre de l'aile centrale 21 pourront comprendre des perçages 45, 46 permettant d'assurer la fixation de l'embase sur la surface de support où elle se trouve posée (dalle, terrasse) par exemple à l'aide de vis ou de goujons.

## Revendications

1. Dispositif de support d'un garde-corps sur une surface,
**caractérisé en ce qu'**il comprend une embase (20) de section transversale sensiblement en forme de T inversé, cette embase comportant une aile centrale (21) terminée dans sa partie inférieure par une aile transversale (22) qui s'étend symétriquement, de part et d'autre de l'aile centrale (21), la face inférieure de cette aile transversale (22) servant de surface d'appui, l'aile centrale comprenant deux cavités, à savoir :
- une première cavité (28) destinée à recevoir l'extrémité inférieure d'un poteau (29), cette cavité (28) étant axée perpendiculairement ou obliquement par rapport à l'aile transversale (22) et débouchant au niveau de la face (25) de l'aile centrale opposée à l'aile transversale (22), et
- une deuxième cavité (30) destinée à recevoir l'une des extrémités d'une traverse (31), et présentant en section droite une forme au moins partiellement complémentaire de celle de ladite traverse (31),
et **en ce que** :
- l'embase (20) est formée par l'assemblage de deux demi-embases (36, 37) comportant chacune une demi-aile centrale et une demi-aile transversale selon un plan de jonction correspondant sensiblement au plan longitudinal de symétrie de l'embase (20),
- chaque demi-embase (36, 37) présente au niveau dudit plan de jonction deux empreintes concaves (38, 39) correspondant auxdites cavités (28, 30) et dont la profondeur, mesurée perpendiculairement au plan de jonction, est inférieure à la moitié de la largeur du poteau (29) et de la traverse (31), mesurée en un endroit correspondant,
- la fixation des deux demi-embases (36, 37) entre elles et avec le poteau (29) et la traverse (31) s'effectue par vissage au moyen de vis (40, 41) qui s'engagent dans les couples de perçages coaxiaux (42, 43) réalisés dans les demi-ailes centrales, perpendiculairement au plan de jonction.

2. Dispositif selon la revendication 1,
**caractérisé en ce que** la fixation du poteau (29) et de la traverse (31) est complétée grâce à des vis traversant au moins l'une des demi-embases (36, 37) pour venir s'engager sur ou dans ledit poteau (29) ou ladite traverse (31).

3. Dispositif selon l'une des revendications 1 et 2,
**caractérisé en ce que** la face latérale antérieure (24) de l'aile centrale (21) de chaque demi-embase (36, 37) est munie d'un élément de support et de fixation (32) d'une plinthe (33).

4. Dispositif selon la revendication 3,
**caractérisé en ce que** ledit élément de support et de fixation (32) présente une forme en L dont l'une des ailes (34) est fixée par son extrémité libre sur ladite face latérale (24) tandis que l'autre aile (35) s'étend parallèlement à ladite face latérale (24) à une distance correspondant sensiblement à l'épaisseur de la plinthe (33), l'espace compris entre l'aile (35) et la face latérale (24) servant à recevoir la plinthe (33).

5. Dispositif selon l'une des revendications précédentes,
**caractérisé en ce que** l'empreinte concave (38) correspondant à la cavité destinée au poteau (29) est conformée de manière à recevoir le poteau (29) axé perpendiculairement au plan de l'embase ou obliquement par rapport audit plan.

6. Dispositif selon l'une des revendications précédentes,
**caractérisé en ce que** l'empreinte concave (38) correspondant à la cavité destinée à recevoir le poteau (29) présente un fond dont la forme résulte de la superposition de deux rectangles (R₁, R₂) de largeur égale à celle du poteau (29), l'un de ces rectangles (R₂) étant axé perpendiculairement au plan de l'embase tandis que l'autre (R₁) est orienté obliquement par rapport audit plan.

7. Dispositif selon l'une des revendications précédentes,
**caractérisé en ce que** l'une des susdites demi-embases (36, 37) comprend un rebord périphérique (44) légèrement en saillie par rapport au plan de jonction, qui constitue un couvre-joint.

8. Dispositif selon l'une des revendications précédentes,
**caractérisé en ce que** les portions d'aile transversale (22) de l'embase (20) qui s'étendent de part et d'autre de l'aile centrale (21) comprennent des perçages (45, 46) permettant d'assurer la fixation de l'embase sur la surface du support où elle se trouve posée.

## Patentansprüche

1. Stützvorrichtung für ein Schutzgeländer auf einer Fläche,
**dadurch gekennzeichnet, dass** sie einen Fuß (20) mit einem Querschnitt im Wesentlichen in umgekehrter T-Form umfasst, wobei dieser Fuß einen Mittelflügel (21) umfasst, der in seinem unteren Teil durch einen Querflügel (22) abgeschlossen ist, der sich beiderseits des Mittelflügels (21) symmetrisch ausdehnt, wobei die Unterseite dieses Querflügels (22) als Auflagefläche dient, der Mittelflügel zwei Hohlräume umfasst, nämlich:
- einen ersten Hohlraum (28), der dazu bestimmt ist, das untere Ende eines Pfostens (29) aufzunehmen, wobei dieser Hohlraum (28) senkrecht oder schräg in Bezug auf den Querflügel (22) ausgerichtet ist und auf der dem Querflügel (22) gegenüberliegenden Seite (25) des Mittelflügels endet, und
- einen zweiten Hohlraum (30), der dazu ausgelegt ist, das eine der Enden einer Querstange (31) aufzunehmen, und im Querschnitt eine Form aufweist, die zumindest teilweise komplementär zu derjenigen der Querstange (31) ist,
und dadurch, dass:
- der Fuß (20) durch Zusammenfügen von zwei Halbfüßen (36, 37), die jeweils einen mittleren Halbflügel und einen querlaufenden Halbflügel umfassen, entlang einer Verbindungsebene, die im Wesentlichen der Symmetrielängsebene des Fußes (20) entspricht, ausgebildet ist,
- jeder Halbfuß (36, 37) an der Verbindungsebene zwei konkave Einprägungen (38, 39) aufweist, die den beiden Hohlräumen (28, 30) entsprechen und deren senkrecht zu der Verbindungsebene gemessene Tiefe kleiner ist als die Hälfte der an einer entsprechenden Stelle gemessenen Länge des Pfostens (29) und des Querbalkens (31),
- die Fixierung der beiden Halbfüße (36, 37) miteinander und mit dem Pfosten (29) und dem Querbalken (31) durch Schraubung mittels Schrauben (40, 41), die in die Paare von koaxialen Bohrungen (42, 43) eingreifen, die in den mittleren Halbflügeln realisiert sind, senkrecht zu der Verbindungsebene erfolgt.

2. Vorrichtung nach Anspruch 1,
**dadurch gekennzeichnet, dass** die Befestigung des Pfostens (29) und des Querbalkens (31) mit Hilfe von Schrauben vervollständigt wird, die mindestens den einen der Halbfüße (36, 37) durchqueren, um dann auf oder in den Pfosten (29) oder Querbalken (31) einzugreifen.

3. Vorrichtung nach einem der Ansprüche 1 und 2,
**dadurch gekennzeichnet, dass** die vordere Seitenfläche (24) des Mittelflügels (21) von jedem Halbfuß (36, 37) mit einem Stütz- und Befestigungselement (32) einer Fußleiste (33) versehen ist.

4. Vorrichtung nach Anspruch 3,
**dadurch gekennzeichnet, dass** das Stütz- und Befestigungselement (32) eine L-Form aufweist, deren einer Flügel (34) mit seinem freien Ende an der Seitenfläche (24) befestigt ist, während sich der andere Flügel (35) parallel zu der Seitenfläche (24) in einem Abstand erstreckt, der im Wesentlichen der Dicke der Fußleiste (33) entspricht, wobei der Raum zwischen dem Flügel (35) und der Seitenfläche (24) zur Aufnahme der Fußleiste (33) dient.

5. Vorrichtung nach einem der vorhergehenden Ansprüche,
**dadurch gekennzeichnet, dass** die konkave Einprägung (38), die dem für den Pfosten (29) bestimmten Hohlraum entspricht, so angepasst ist, dass der Pfosten (29), der senkrecht zu der Fußebene oder schräg bezüglich der Ebene ausgerichtet ist, aufgenommen wird.

6. Vorrichtung nach einem der vorhergehenden Ansprüche,
**dadurch gekennzeichnet, dass** die konkave Einprägung (38), die dem für den Pfosten (29) bestimmten Hohlraum entspricht, einen Boden aufweist, dessen Form von der Überlagerung zweier Rechtecke (R₁, R₂) einer Größe herrührt, die gleich derjenigen des Pfostens (29) ist, wobei das eine dieser Rechtecke (R₂) senkrecht zu der Ebene des Fußes ausgerichtet ist, während das andere (R₁) schräg bezüglich dieser Ebene orientiert ist.

7. Vorrichtung nach einem der vorhergehenden Ansprüche,
**dadurch gekennzeichnet, dass** der eine der oben genannten Halbfüße (36, 37) einen peripheren Randabschluss (44) umfasst, der bezüglich der Verbindungsebene, welche ein Sperrgelenk darstellt, leicht vorspringt.

8. Vorrichtung nach einem der vorhergehenden Ansprüche,
**dadurch gekennzeichnet, dass** die Teile von Querflügel (22) des Fußes (20), die sich beiderseits des Mittelflügels (21) erstrecken, Bohrungen (45, 46) aufweisen, durch die sich die Befestigung des Fußes auf der Tragefläche, auf der er zu liegen kommt, sicherstellen lässt.

## Claims

1. A device for supporting a guard rail on a surface,
**characterized in that** it comprises a base (20) with a cross-section substantially with an inverted T shape, this base including a central wing (21) ended in its lower portion with a transverse wing (22) which extends symmetrically on either side of the central wing (21), the lower face of this transverse wing (22) being used as a supporting surface, the central wing comprising two cavities, i.e.:
- a first cavity (28) intended to receive the lower end of a post (29), this cavity (28) being centered perpendicularly or obliquely with respect to the transverse wing (22) and opening out at the face (25) of the central wing opposite to the transverse wing (22), and
- a second cavity (30) intended to receive one of the ends of a crosspiece (31), and cross-sectionally having a shape at least partly mating the one of said crosspiece (31),
and **in that**:
- the base (20) is formed by the assembly of two half-bases (36, 37), each including a central half-wing and a transverse half-wing according to a junction plane substantially corresponding to the longitudinal plane of symmetry of the base (20),
- each half-base (36, 37) has at said junction plane two concave imprints (38, 39) corresponding to said cavities (28, 30) and the depth of which, measured perpendicularly to the junction plane, is less than half of the width of the post (29) and of the crosspiece (31), measured in a corresponding location,
- the attachment of the two half-bases (36, 37) to each other and with the post (29) and the crosspiece (31) is accomplished by screwing with screws (40, 41) which engage into the pairs of coaxial bore holes (42, 43) made in the central half-wings, perpendicularly to the junction plane.

2. The device according to claim 1,
**characterized in that** the attachment of the post (29) and of the crosspiece (31) is completed by means of screws crossing at least one of the half-bases (36, 37) in order to be engaged on or in said post (29) or said crosspiece (31).

3. The device according to one of claims 1 and 2,
**characterized in that** the front side face (24) of the central wing (21) of each half-base (36, 37) is provided with an element (32) for supporting and attaching a plinth (33).

4. The device according to claim 3,
**characterized in that** said support and attachment element (32) has an L-shape, one of the wings (34) of which is attached through its free end on said side face (24) while the other wing (35) extends parallel to said side face (24) at a distance substantially corresponding to the thickness of the plinth (33), the space comprised between the wing (35) and the side face (24) being used for receiving the plinth (33).

5. The device according to one of the preceding claims,
**characterized in that** the concave imprint (38) corresponding to the cavity intended for the post (29) is conformed so as to receive the post (29) centered perpendicularly to the plane of the base or obliquely with respect to said plane.

6. The device according to one of the preceding claims,
**characterized in that** the concave imprint (38) corresponding to the cavity intended to receive the post (29) has a bottom, the shape of which results from the superposition of two rectangles (R₁, R₂) with a width equal to that of the post (29), one of these rectangles (R₂) being centered perpendicularly to the plane of the base while the other one (R₁) is obliquely oriented with respect to said plane.

7. The device according to one of the preceding claims,
**characterized in that** one of the aforesaid half-bases (36, 37) comprises a slightly protruding peripheral rim (44) with respect to the junction plane, which forms a joint cover.

8. The device according to one of the preceding claims,
**characterized in that** the transverse wing (22) portions of the base (20) which extend on either side of the central wing (21), comprise bore holes (45, 46) with which it is possible to ensure attachment of the base on the surface of the support where it is laid.
